# EUROPÄISCHE PATENTSCHRIFT

(11) **EP 1 411 157 B1**
(45) Veröffentlichungstag und Bekanntmachung des Hinweises auf die Patenterteilung: **26.03.2008**
(21) Anmeldenummer: 03020796.3
(22) Anmeldetag: 12.09.2003
(51) Int. Cl.: D01G 15/84, D01G 15/86

(54) **Karde mit einer hinterschliffenen Deckelgarnitur**
Carding machine with a flat-clothing having a point grinding
Carde avec garniture de chapeaux présentant des pointes meulées

(30) Priorität: 18.10.2002 DE 10248776
(43) Veröffentlichungstag der Anmeldung: 21.04.2004
(73) Patentinhaber: Trützschler Card Clothing GmbH, 75387 Neubulach (DE)
(72) Erfinder: Schneider, Hans-Ulrich, 72218 Wildberg 3 (DE); Bocht, Bernhard, 75387 Neubulach (DE)
(74) Vertreter: Grünecker, Kinkeldey, Stockmair & Schwanhäusser Anwaltssozietät

(56) Entgegenhaltungen:
- EP-A- 0 945 532
- EP-A- 1 227 179
- GB-A- 787 009
- GB-A- 2 146 669
- US-A- 2 488 442
- US-A- 3 325 866
- US-A- 4 295 248
- US-A- 5 989 110

## Beschreibung

Die vorliegende Erfindung bezieht sich auf eine Karde mit einer, eine Ganzstahlgarnitur aufweisenden Trommel und einem Wanderdeckelapparat mit eine Garnitur aufweisenden Deckelstäben, wobei die Deckelgarnitur Häkchen aufweist, wobei die Häkchen einen Hinterschliff in einem Winkel kleiner 5 Grad aufweisen und eine Hinterschlifffläche eine Länge aufweist, die mindestens dem 0,5fachen der größten Häkchenquerschnittsabmessung entspricht.

Der nächstliegende Stand der Technik ist die US-Patentschrift US 4 295 248. Aus der US-Patentschrift US 4 295 248 ist eine Häkchenanordnung in einem Halteelement offenbart, wobei die Zahnspitzenregion nahezu parallel zu der die Haken haltenden Fläche ist. Auch ist offenbart, dass die Zahnspitzenregion mindestens 10% der Seitenlänge des Querschnitts des Hakenmaterials hat.

Bereits existierende Karden weisen aus Häkchen bestehende Deckelgarnituren auf. Eine Drahtgarnitur ist z.B. aus der EP 1227179 A1 bekannt. Diese Häkchen aufweisenden Garnituren werden an der Deckeleinrichtung einer Karde verwendet. Hierbei kann es sich um feststehende Deckelelemente oder um Wanderdeckel handeln. Die dort verwendeten Häkchen weisen Hinterschliffe auf und haben eine Hinterschlifffläche, die nach hinten bogenförmig ausläuft. Der Winkel des Hinterschliffs wird zwischen dem an die Spitze des Häkchen angrenzenden Bereich der Hinterschlifffläche und einer von den Spitzen der Häkchen aufgespannten Ebene ermittelt. Durch das Verwenden von zusätzlichem Seiten- und Höhenschliff formt sich im Stand der Technik eine scharfe Spitze aus. Es ist gängige Meinung, dass diese scharfe Spitze bei der Faserauflösung sehr vorteilhaft ist und zu guten Kardierergebnissen führt. Durch ein häufigeres Nachschleifen ändern sich jedoch die geometrischen Verhältnisse, was schlechtere Kardierergebnisse zur Folge hat. Dieses Problem ist bei modernen Hochleistungskarden besonders ausgeprägt. Diese modernen Hochleistungskarden weisen deutliche Unterscheidungsmerkmale auf. So ist die Trommelumfangsgeschwindigkeit größer als 1300 m/min, eine Höhe der Trommelgarnitur kleiner als 3 mm, ein Brustwinkel der Zähne der Trommelgarnitur größer als 25° und insbesondere größer gleich 30°, und ist die Fußbreite der Trommelgarnitur kleiner als 0,8 mm insbesondere kleiner als 0,7 mm. Auch verwenden moderne Hochleistungskarden gegebenenfalls mehr als einen Vorreißer.

Aus der US-Patentschrift US 3 325 866 ist die Anordnung und Neigung von Häkchen in einem Halteelement offenbart. Die Einstellbarkeit der Neigung ist ebenso offenbart.

Aus der britischen Druckschrift GB 2 146 669 ist die Materialbeschaffenheit und Wärmebehandlung von Häkchen für eine Karde beschrieben. Das Enden der Häkchen einer Karde auf derselben Höhe ist u.a. in der britischen Patentschrift GB 787 009 offenbart. Aus der europäischen Druckschrift EP 0 945 532 geht eine Deckelgarnitur insbesondere deren Herstellung für Wanderdeckelkarden hervor. Darin wird die Längenvariante der Häkchen und die Staffelung der Häkchen im haltenden Element offenbart. Aus der US-Druckschrift US 2 488 442 geht das Enden der Haken in einer Ebene parallel zu der Oberfläche des haltenden Elementes hervor und dass die Haken flach sind. Aus dem US-Patent US 5,989,110 wird die Anordnung einer Karde offenbart. Auch wird offenbart, dass das Nachschleifen der Häkchen zu einer quasiflachen Oberfläche führt. Die nachgeschärften Häkchen weisen jedoch zumindest noch teilweise Hinterschliff auf. In der deutschen Auslegeschrift DE 1 106 653 wird ein Kratzenbeschlag für die Deckel von Karden offenbart. Es wird darin offenbart, dass es nachteilig ist, das bekannte Zähne oben spitz zugeschliffen sind, so dass durch in bestimmten Zeitabständen notwendigen Seitenschliff keine einheitliche Zahnstärke und damit kein gleichbleibender und gleichmäßiger Kardiereffekt gewährleistet ist.

Es ist Aufgabe der vorliegenden Erfindung, eine Karde mit gleichmäßigerer Kardierqualität über die gesamte Nutzungsdauer der Deckelgarnitur bereitzustellen. Gerade die oben beschriebenen Hochleistungskarden moderner Bauart bedürfen einer Verbesserung.

Dies wird bei einer gattungsgemäßen Karde gemäss Anspruch 1 dadurch erreicht, dass die Hinterschlifffläche ein Längen/Breitenverhältnis von größer 3,5 aufweist. Hierdurch wird ebenfalls sichergestellt, dass im Spitzenbereich ausreichend Material zur Verfügung steht.

Der Winkel wird zwischen einer zum Deckelstab parallelen Ebene und der Hinterschlifffläche der Häkchen gemessen. Der Vorteil liegt zum einen im einfacheren Nachschleifen der Häkchen und zum anderen darin, dass über die gesamte Einsatzzeit einer Deckelgarnitur die Kardierqualität gleichbleibend hoch ist. Der Begriff Hinterschlifffläche wird in der vorliegenden Anmeldung auch dann verwendet, wenn der Winkel 0 Grad beträgt und somit eigentlich gar kein Hinterschliff vorhanden ist.

Unter der größten Häkchenquerschnittsabmessung kann z.B. bei einer Deckelgarnitur der Drahtdurchmesser bzw. bei ovalen Drähten die lange Querschnittsabmessung gemeint sein. Bei Deckelgarnituren wird der Querschnitt senkrecht zur Mittenachse des Drahtes betrachtet. Bei kleinen Winkeln für die Hinterschlifffläche macht sich deren Länge besonders positiv bemerkbar, weil viel mehr Material zur Verfügung steht.

Vorteilhafte Ausgestaltungen sind in den Unteransprüchen wiedergegeben.

Besonders einfach gestaltet sich das Nachschleifen, wenn der Hinterschliffwinkel eben ausgebildet ist, also 0 Grad ist. Aufgrund der geometrisch einfachen Kontur gestaltet sich das Herstellen bzw. das Nachschleifen, insbesondere im Hinblick auf einfach einzusetzende Schleifwerkzeuge, relativ einfach und kostengünstig.

Wenn gemäß einer Ausführungsform die Hinterschlifffläche mehrerer nebeneinander am Deckelstab angebrachten Häkchen im Wesentlichen in einer Ebene liegen, hat das den Vorteil, dass ein gleichförmiges Kardieren ermöglicht wird.

Des Weiteren können mehrere Hinterschliffflächen der Häkchen des Deckels dieselbe Entfernung zu einer Deckelstabebene aufweisen. Unter Deckelstabebene ist hier in aller Regel die durch eine Befestigungseinrichtung aufgespannte Befestigungsebene gemeint. Zum Beispiel werden teilweise sogenannte Garniturstreifen eingesetzt, die auf Befestigungseinrichtungen an dem Deckelstab eingebaut werden. Die Befestigungseinrichtung gibt dann die Lage der Häkchen genau vor und definiert die Deckelstabebene. Diese erstreckt sich in vielen Fällen im Wesentlichen senkrecht zum Radius der Trommel, kann aber auch leicht zu diesem geneigt sein. So ist es z.B. bekannt, dass beim Bearbeitungsanfang (Einlauf) eines Deckelstabes der Abstand zur Garnitur der Trommel größer ist, als am Ende (Auslauf). Die Deckelstabebene ist dann entsprechend aufgespannt, so dass die Hinterschliffflächen ebenfalls entsprechend im Bezug auf die Trommelgarnitur angeordnet sind.

Des Weiteren kann die Hinterschlifffläche ein Längen/Breitenverhältnis von größer 3,5 aufweisen. Hierdurch wird ebenfalls sichergestellt, dass im Spitzenbereich ausreichend Material zur Verfügung steht.

Gemäß einer Weiterbildung kann die Hinterschlifffläche eine Breite von kleiner 0,1, bevorzugt 0,07 mm, aufweisen. Jedoch soll der Bearbeitungswiderstand in der Kardierzone möglichst gering gehalten werden.

Die Häkchen können in Richtung der Hinterschlifffläche aufeinander zulaufende Seitenflächen aufweisen, die eine vertikale Höhe von mindestens 1,5 mm zur Hinterschlifffläche aufweisen. Teilweise ist es auch möglich, diese Höhe über 2,5 mm oder sogar 3,2 mm hinaus zu vergrößern. Dies wird in aller Regel durch einen kleineren Winkel β erreicht, in dem die Seitenflächen zulaufen. Hierdurch lässt sich ein Nachschleifen der Deckelgarnitur über einen viel größeren Bereich erzielen, ohne dass die Verhältnisse an der Spitze der Häkchen unakzeptabel werden.

Gemäß einer Variante können jedoch zwei Häkchen aus einem U-förmig gebogenen Drahtstück geformt sein. Diese Herstellungsart ist relativ einfach, da durch einfache Biegetechnik ein relativ stabiles Gebilde entsteht, das sich einfach verankern lässt.

Diesbezüglich ist es von Vorteil gemäß einer Variante, wenn das Drahtstück in einer Gewebekonstruktion verankert ist. Die meist aus mehreren Lagen, teilweise unter Kunststoff bzw. Kautschuk oder Gummizugabe, aufgebaute Gewebekonstruktion sorgt für eine relativ elastische Anbringung der Häkchen. Hierdurch können Überbelastung und Bruch sowohl beim Kardiervorgang als auch beim Nachschleifvorgang minimiert werden.

Als besonders günstig hat sich gemäß einer Ausführungsform herausgestellt, wenn ein zwischen der Hinterschlifffläche und der vorderen Bearbeitungsfläche des Häkchens aufgespannter Winkel größer 60 Grad, bevorzugt größer 70 Grad beträgt. Die vordere Bearbeitungsfläche ist die gegen die Bearbeitungsrichtungen der Trommel weisende Fläche des Häkchens.

Bevorzugt sollte gemäß einer Variante der Winkel kleiner 90 Grad, bevorzugt 80 Grad, betragt. Hierdurch ist weiter gewährleistet, dass sich eine Spitze zum Kardieren an den Häkchen ausformt.

Damit die Häkchen zum einen kostengünstig herzustellen sind und zum anderen dennoch eine ausreichende Festigkeit aufweisen können, werden gemäß einer Ausführungsform Häkchen aus einem Karbid legierten Kohlenstoffstahl verwendet. Ein solcher Kohlenstoffstahl lässt sich bevorzugt wärmebehandeln, so dass sich z.B. durch die Wärmebehandlung Karbide im Oberflächenbereich bilden, die die Härtung unterstützen. Vorteilhaft wirkt sich die Erfindung insbesondere dann aus, wenn gemäß einer Variante die Gesamthöhe der Häkchen kleiner 9 mm beträgt. Hierdurch ergibt sich ein optimales Verhältnis zwischen den üblicherweise verwendeten Querschnitten und der Gesamthöhe und der damit zu erwartenden Belastung.

Um die Vorteile moderner Hochleistungskarden nutzen zu können, empfiehlt es sich, vorteilhafterweise in eine besonders ausgestaltete Karde zu nutzen, wobei die Trommelumfangsgeschwindigkeit größer als 1300 m/min ist, eine Höhe der Trommelgarnitur kleiner als 3 mm ist, ein Brustwinkel der Zähne der Trommelgarnitur größer als 25° und insbesondere größer gleich 30° ist, und die Fußbreite der Trommelgarnitur kleiner als 0,8 mm insbesondere kleiner als 0,7 mm ist.

Des Weiteren wird eine Deckelgarnitur zum Einsetzen in einer Karde nach einem der Ansprüche 1 bis 14 offenbart.

Ergänzend sei an dieser Stelle erwähnt, dass die hierin angegebenen Geometriedaten vorrangig, bevorzugt ausschließlich, bei neuen Deckelgarnituren oder bei nachgeschliffenen Deckelgarnituren vor dem weiteren Einsatz zu betrachten sind. Prinzipiell soll auch verstanden sein, dass sich die vorliegende Erfindung auf die geometrischen Aspekte von Deckelgarnituren bezieht und nicht auf Walzen- bzw. Trommelgarnituren, insbesondere Ganzstahlgarnituren.

Im Folgenden werden Ausführungsbeispiele der vorliegenden Erfindung anhand einer Zeichnung näher erläutert. Es zeigen:
- Fig. 1: eine Karde in einer schematischen Seitenansicht unter anderem bestehend aus einer Trommel mit Ganzstahlgarnitur und einem Deckelstab mit Häkchen,
- Fig. 2: eine schematische Detailansicht aus Fig. 1 des Bearbeitungsspalts zwischen Deckelgarnitur und Trommelgarnitur mit aus Übersichtsgründen vergrößert dargestellten Häkchen der Deckelgarnitur,
- Fig. 3: eine schematische Detailansicht eines Häkchens aus Fig. 2,
- Fig. 4: eine Seitenansicht eines Bereichs einer Deckelgarnitur in einer teilweise geschnittenen, vergrößerten Darstellung und
- Fig. 5: eine Vorderansicht des Deckelgarniturbereichs aus Fig. 3.

In Fig. 1 ist eine Karde 1 dargestellt. Sie besteht unter anderem aus einer Trommel 2, die sich um ein Rotationszentrum A in Richtung des Pfeils B dreht. Auf ihrer Oberfläche 7 befindet sich eine Ganzstahlgarnitur. Zumindest ein Teil der Oberfläche 7 steht mit einem Deckelapparat 3 in Wirkbeziehung. Hierbei handelt es sich um einen Wanderdeckelapparat, der mehrere Deckelstäbe 23 mit daran angeordneten Deckelgamiturstreifen umfasst. Der Deckelstab wandert mittels Umlenkrollen 4 entgegen oder in Drehbewegung mit seinen Deckelstäben 23 an der Trommel 2 entlang. Zwischen Deckelgarnitur und einer Trommelgarnitur ist ein Bearbeitungsspalt 4 vorhanden.

Die Häkchen 8 sind in Fig. 2 im Bearbeitungsspalt 4 vergrößert dargestellt. Die Häkchen 8 sind abgewinkelt und weisen demnach ein sogenanntes Knie auf. Eine Längsachse 9 der Häkchen 8 weist entgegen die Drehrichtung B der Trommel 2. Die Sägezähne, welche auf der Trommel 2 befestigt sind, weisen in die andere Richtung als die Häkchen 8, welche an dem Deckelstab 23 befestigt sind. Die Häkchen 8 bilden jeweils einen Teil der Garnitur 6 vom Deckelstab 23. In der Fig. 2 steht jeweils ein Häkchen 8 symbolisch für ein Deckelstab. Innerhalb des Deckelstabes sind die Spitzen der Häkchen 8 im Wesentlichen in einer Ebene angeordnet.

In Fig. 3 ist ein Häkchen 8, welches in der Garnitur 6 des Deckelstabes 23 des Deckelapparates 3 Anwendung findet dargestellt, das aus einem ovalen Draht gefertigt ist. Das Häkchen 8 umfasst einen Grundkörper 10, an welchem ein Abkantteil 11 mit der Spitze 12 anschließt.

Durch das Abkantteil 11 läuft die besagte Längsachse 9. Das Abkantteil 11 weist zumindest zwei Bereiche auf, wobei der vordere Bereich die Spitze 12 mit dem scharfen spitzen Ende bildet.

Es ist erkennbar, dass Grundkörper 10 und Abkantteil 11, bis zu einer Bearbeitungskante 14 einen ovalen Querschnitt haben. Die Spitze 12 weist auf der Oberseite eine Hinterschlifffläche 13 auf. An den Seiten weist die Spitze 12 Seitenflächen 15 auf. Die Seitenflächen 15 sind flach durch einen Seitenschliff hergestellt. Die Hinterschlifffläche 13 ist exakt in einem Hinterschliffwinkel von 0 Grad geschliffen. Die Hinterschliffflächen aller Häkchen liegen somit in einer Ebene die parallel zu einer Deckelstabebene aufgespannt ist.

Ein Hinterschliffwinkel α wird zwischen einer durch das vordere Spitzenende zweier hintereinander angeordneter Häkchen 8 verlaufenden Achse und einer durch das vordere Spitzenende verlaufendenden Tangente 18 der Hinterschlifffläche 13 gemessen.

Das zu bearbeitende Fasermaterial wird über Speisewalzen zur Karde oder Krempel geführt. Dort gerät es in den Bearbeitungsspalt 4 zwischen Trommel 2 und Deckelstab 23. Die Häkchen 8 der Garnitur 6 und die Ganzstahlgarnitur, die auf der Oberfläche 7 von Trommel 2 angebracht ist, trennen die Fasern und richten diese aus.

Der Hinterschliffwinkel α = 0° sorgt dafür, dass trotz Nachschärfens der Deckelgamitur über die gesamt Lebensdauer gleichbleibende Kardierqualitäten erhalten bleiben.

Im Folgenden wird nunmehr anhand der Fig. 4 und 5 eine weitere Ausführungsform einer Deckeldrahtgarnitur näher erläutert.

Das in den Fig. 4 und 5 dargestellte Häkchen 8 ist als Doppelhäkchen ausgestaltet und durch U-förmiges Biegen eines Garniturdrahtes hergestellt. Das U-förmige Garniturdrahtstück ist in einer mehrlagigen Gewebekonstruktion 19 verankert. Ein U-Steg 20 des Drahtstückes erstreckt sich entlang der Unterseite der Gewebekonstruktion 19. Oberhalb des Knies 21 weist jeweils ein Häkchen die zur Hinterschliffsfläche 13 aufeinander zulaufenden Seitenflächen 15 auf. Die Seitenflächen 15 laufen in einem Winkel β von ca. 7 Grad aufeinander zu. Dabei verbleibt am Ende der Spitze 12 eine im wesentlichen rechteckförmige Hinterschlifffläche 13 mit einer Breite im Neuzustand von ca. 0,03 mm. Ein Winkel γ, der sich zwischen der Hinterschlifffläche 13 und einer Bearbeitungsfläche 22 an der Vorderseite des Häkchens 8 aufspannt beträgt im vorliegenden Fall ca. 76 Grad. Die Hinterschlifffläche 13 ist eben ausgestaltet. Mehrere nebeneinander angeordnete Hinterschliffflächen 13 innerhalb eines Garniturbereichs sind in einer gemeinsamen Ebene angeordnet.

Die Seitenflächen 15 weisen eine vertikale Länge von der Hinterschnittfläche 13 aus gemessen von 2 mm auf. An dieser Stelle sei erwähnt, dass die vertikale Höhe mindestens 1,5 mm und der Winkel γ größer als 60 Grad, bevorzugt größer als 70 Grad betragen soll. Des Weiteren sollte darauf geachtet werden, dass der Winkel γ kleiner als 90 Grad, bevorzugt 80 Grad, betragen sollte.

Bei der vorliegenden Ausgestaltung ist darauf geachtet worden, dass die Länge der Hinterschlifffläche 13 mindestens dem 0,5fachen der größten Querschnittsabmessung entspricht. Diese Querschnittsabmessung wird durch die Länge des ovalen Querschnitts definiert. Des Weiteren ist ein Längen/Breitenverhältnis der Hinterschlifffläche 13 größer als 3,5. Im folgenden Fall beträgt die Länge ca. 0,4 mm, so dass sich ein Verhältnis von ca. 12,5 ergibt.

Insbesondere wird angestrebt, dass die Hinterschlifffläche eine Breite von kleiner 0,1 mm, bevorzugt 0,07 mm, aufweist. Insbesondere soll diese Vorgabe bei einer Neugarnitur oder einer nachgeschliffenen Garnitur im unbenutzten Zustand vorhanden sein. Die in den Fig. 4 und 5 dargestellte Garnitur weist einen Winkel α von 0 Grad auf, so dass eigentlich kein Hinterschliff vorhanden ist.

Bei dem zuvor beschriebenen Ausgestaltungsbeispiel sind die Häkchen durch Drahtstücke gebildet.

Empfehlenswert ist aber auch, die Häkchen mittels eines Sägezahndrahtes als Ganzes als Ganzstahlgarnitur nachzubilden.

## Patentansprüche

1. Karde mit einer, eine Ganzstahlgarnitur aufweisenden Trommel (2) und einem Wanderdeckelapparat mit eine Garnitur (6) aufweisenden Deckelstäben (23), wobei die Deckelgarnitur Häkchen (8) aufweist, wobei die Häkchen (8) einen Hinterschliff in einem Winkel (α) kleiner 5 Grad aufweisen, wobei eine Hinterschlifffläche (13) eine Länge aufweist, die mindestens dem 0,5fachen der größten Häkchenquerschnittsabmessung entspricht, **dadurch gekennzeichnet, dass** die Hinterschlifffläche (13) ein Längen/Breitenverhältnis von größer 3,5 aufweist.

2. Karde nach Anspruch 1, **dadurch gekennzeichnet, dass** eine durch den Hinterschliff geformte Hinterschlifffläche (13) eben ausgebildet ist, das heißt, dass der Hinterschliffwinkel (α) 0 Grad beträgt.

3. Karde (1) nach Anspruch 1 oder 2, **dadurch gekennzeichnet, dass** zumindest die Hinterschliffflächen (13) aller Häkchen (8) eines Deckelstabes (23) im Wesentlichen in einer Ebene liegen.

4. Karde (1) nach einem der Ansprüche 1 bis 3, **dadurch gekennzeichnet, dass** mehrere Hinterschliffflächen (13) der Häkchen (8) des Deckelstabes (23) dieselbe Entfernung zu einer Deckelstabebene (24) aufweisen.

5. Karde nach einem der Ansprüche 1 bis 4, **dadurch gekennzeichnet, dass** die Hinterschlifffläche (13) eine Breite von kleiner 0,1 mm, bevorzugt 0,07 mm, aufweist.

6. Karde nach einem der Ansprüche 1 bis 5, **dadurch gekennzeichnet, dass** die Häkchen (8) in Richtung Hinterschlifffläche (13) aufeinander zulaufende Seitenflächen (15) aufweisen, die eine vertikale Höhe von mindestens 1,5 mm zur Hinterschlifffläche (13) aufweisen.

7. Karde (1) nach einem der Ansprüche 1 bis 6, **dadurch gekennzeichnet, dass** jeweils zwei Häkchen (8) aus einem U-förmig gebogenen Drahtstück geformt sind.

8. Karde nach Anspruch 7, **dadurch gekennzeichnet, dass** das Drahtstück in einer Gewebekonstruktion verankert ist.

9. Karde nach einem der Ansprüche 1 bis 8, **dadurch gekennzeichnet, dass** zwischen der Hinterschlifffläche (13) und der vorderen Bearbeitungsfläche (22) des Häkchens (8) ein Winkel (γ) größer 60 Grad, bevorzugt größer 70 Grad, aufgespannt ist.

10. Karde (1) nach Anspruch 9, **dadurch gekennzeichnet, dass** der Winkel (γ) kleiner 90 Grad, bevorzugt 80 Grad, beträgt.

11. Karde (1) nach einem der Ansprüche 1 bis 10, **dadurch gekennzeichnet, dass** zumindest die Häkchen (8) aus einem legierten Kohlenstoffstahl bestehen.

12. Karde oder Krempel (1) nach einem der Ansprüche 1 bis 11, **dadurch gekennzeichnet, dass** die Häkchen (8) wärmebehandelt sind.

13. Karde (1) nach einem der Ansprüche 1 bis 12, **dadurch gekennzeichnet, dass** die Gesamthöhe der Häkchen (8) kleiner 9,0 mm beträgt.

14. Karde (1) nach einen der Ansprüche 1 bis 13, **dadurch gekennzeichnet, dass** die Trommelumfangsgeschwindigkeit größer als 1300 m/min ist, eine Höhe der Trommelgarnitur kleiner als 3 mm ist, ein Brustwinkel der Zähne der Trommelgamitur größer als 25° und insbesondere größer gleich 30° ist, und die Fußbreite der Trommelgarnitur kleiner als 0,8 mm insbesondere kleiner als 0,7 mm ist.

15. Deckelgarnitur (6) zum Einsatz in einer Karde (1) mit einer, eine Ganzstahlgarnitur aufweisenden Trommel (2) und einem Wanderdeckelapparat mit Deckelstäben (23), wobei die Deckelgarnitur Häkchen (8) aufweist, wobei die Häkchen (8) einen Hinterschliff in einem Winkel (α) kleiner 5 Grad aufweisen, wobei eine Hinterschlifffläche (13) eine Länge aufweist, die mindestens dem 0,5fachen der größten Häkchenquerschnittsabmessung entspricht, **dadurch gekennzeichnet, dass** die Hinterschlifffläche (13) ein Längen/Breitenverhältnis von größer 3,5 aufweist.

## Claims

1. Carding machine having a drum (2) which has an all-steel clothing and a revolving flat device having flat rods (23) which have a clothing (6), the flat clothing having hooks (8), the hooks (8) having a relief grinding at an angle (α) of less than 5 degrees, a relief grinding face (13) having a length which corresponds to at least half of the largest hook cross-section dimension, **characterised in that** the relief grinding face (13) has a length/width ratio greater than 3.5.

2. Carding machine according to claim 1, **characterised in that** a relief grinding face (13) which is formed by the relief grinding is constructed in a planar manner, that is to say, the relief grinding angle (α) is 0 degrees.

3. Carding machine (1) according to claim 1 or 2, **characterised in that** at least the relief grinding faces (13) of all the hooks (8) of a flat rod (23) are located substantially in one plane.

4. Carding machine (1) according to any one of claims 1 to 3, **characterised in that** a plurality of relief grinding faces (13) of the hooks (8) of the flat rod (23) have the same distance relative to a flat rod plane (24).

5. Carding machine according to any one of claims 1 to 4, **characterised in that** the relief grinding face (13) has a width of less than 0.1 mm, preferably 0.07 mm.

6. Carding machine according to any one of claims 1 to 5, **characterised in that** the hooks (8) have lateral faces (15) which extend towards each other in the direction of the relief grinding face (13) and which have a vertical height of at least 1.5 mm relative to the relief grinding face (13).

7. Carding machine (1) according to any one of claims 1 to 6, **characterised in that** two hooks (8) are formed in each case from a piece of wire which is bent into a U-shape.

8. Carding machine according to claim 7, **characterised in that** the piece of wire is anchored in a woven construction.

9. Carding machine according to any one of claims 1 to 8, **characterised in that**, between the relief grinding face (13) and the front processing face (22) of the hook (8), an angle (γ) greater than 60 degrees, preferably greater than 70 degrees, is defined.

10. Carding machine (1) according to claim 9, **characterised in that** the angle (γ) is less than 90 degrees, preferably 80 degrees.

11. Carding machine (1) according to any one of claims 1 to 10, **characterised in that** at least the hooks (8) comprise an alloyed carbon steel.

12. Carding machine or card (1) according to any one of claims 1 to 11, **characterised in that** the hooks (8) are thermally processed.

13. Carding machine (1) according to any one of claims 1 to 12, **characterised in that** the overall height of the hooks (8) is less than 9.0 mm.

14. Carding machine (1) according to any one of claims 1 to 13, **characterised in that** the drum peripheral speed is greater than 1300 m/min, a height of the drum clothing is less than 3 mm, a front angle of the teeth of the drum clothing is greater than 25°, and in particular greater than or equal to 30°, and the base width of the drum clothing is less than 0.8 mm, in particular less than 0.7 mm.

15. Flat clothing (6) for use in a carding machine (1) having a drum (2) which has an all-steel clothing and a revolving flat device having flat rods (23), the flat clothing having hooks (8), the hooks (8) having a relief grinding at an angle (α) of less than 5 degrees, a relief grinding face (13) having a length which corresponds to at least half of the largest hook cross-section dimension, **characterised in that** the relief grinding face (13) has a length/width ratio greater than 3.5.

## Revendications

1. Carde avec un tambour (2) présentant une garniture tout en acier, et avec un appareil à chapeau marchant pourvu de tiges de chapeau (23) présentant une garniture (6), la garniture de chapeau présentant des crochets (8), ces crochets (8) présentant une dépouille suivant un angle (α) inférieur à 5 degrés, et une surface dépouillée (13) présentant une longueur qui correspond au moins à 0,5 fois la dimension maximale, en coupe transversale, des crochets, **caractérisée en ce que** la surface dépouillée (13) présente un rapport longueur/largeur supérieur à 3,5.

2. Carde selon la revendication 1, **caractérisée en ce qu'**une surface dépouillée (13) formée grâce à une dépouille a une forme plane, c'est-à-dire que l'angle de dépouille (α) est de 0 degré.

3. Carde (1) selon la revendication 1 ou 2, **caractérisée en ce qu'**au moins les surfaces dépouillées (13) de tous les crochets (8) d'une tige de chapeau (23) sont situées globalement dans un plan.

4. Carde (1) selon l'une des revendications 1 à 3, **caractérisée en ce que** plusieurs surfaces dépouillées (13) des crochets (8) de la tige de chapeau (23) présentent le même écartement par rapport à un plan de tige de chapeau (24).

5. Carde selon l'une des revendications 1 à 4, **caractérisée en ce que** la surface dépouillée (13) présente une largeur inférieure à 0,1 mm, de préférence de 0,07 mm.

6. Carde selon l'une des revendications 1 à 5, **caractérisée en ce que** les crochets (8) ont des surfaces latérales (15) qui se rejoignent en direction de la surface dépouillée (13) et qui présentent une hauteur verticale d'au moins 1,5 mm à partir de ladite surface dépouillée (13).

7. Carde (1) selon l'une des revendications 1 à 6, **caractérisée en ce que** deux crochets (8) sont formés à chaque fois à partir d'un morceau de fil plié en U.

8. Carde selon la revendication 7, **caractérisée en ce que** le morceau de fil est ancré dans une construction en tissu.

9. Carde selon l'une des revendications 1 à 8, **caractérisée en ce qu'**un angle (γ) supérieur à 60 degrés, de préférence supérieur à 70 degrés, est défini entre la surface dépouillée (13) et la surface de traitement avant (22) du crochet (8).

10. Carde (1) selon la revendication 9, **caractérisée en ce que** l'angle (γ) est inférieur à 90 degrés, et est de préférence de 80 degrés.

11. Carde (1) selon l'une des revendications 1 à 10, **caractérisée en ce que** les crochets (8), au moins, sont en acier au carbone allié.

12. Carde ou machine à carder (1) selon l'une des revendications 1 à 11, **caractérisée en ce que** les crochets (8) sont soumis à un traitement thermique.

13. Carde (1) selon l'une des revendications 1 à 12, **caractérisée en ce que** la hauteur totale des crochets (8) est inférieure à 9,0 mm.

14. Carde (1) selon l'une des revendications 1 à 13, **caractérisée en ce que** la vitesse circonférentielle de tambour est supérieure à 1300 m/min, une hauteur de la garniture de tambour est inférieure à 3 mm, un angle d'attaque des dents de la garniture de tambour est supérieur à 25° et notamment supérieur ou égal à 30°, et la largeur de base de ladite garniture est inférieure à 0,8 mm et en particulier inférieure à 0,7 mm.

15. Garniture de chapeau (6) à utiliser dans une carde (1) avec un tambour (2) présentant une garniture tout en acier, et avec un appareil à chapeau marchant pourvu de tiges de chapeau (23), la garniture de chapeau présentant des crochets (8), ces crochets (8) présentant une dépouille suivant un angle (α) inférieur à 5 degrés, et une surface dépouillée (13) présentant une longueur qui correspond au moins à 0,5 fois la dimension maximale, en coupe transversale, des crochets, **caractérisée en ce que** la surface dépouillée (13) présente un rapport longueur/largeur supérieur à 3,5.
